# EUROPÄISCHE PATENTSCHRIFT

(11) **EP 2 598 242 B1**
(45) Veröffentlichungstag und Bekanntmachung des Hinweises auf die Patenterteilung: **14.11.2018**
(21) Anmeldenummer: 11730285.1
(22) Anmeldetag: 05.07.2011
(51) Int. Cl.: B01L 3/00

(54) **VORRICHTUNG ZUR ABTRENNUNG VON BESTANDTEILEN EINER PROBENFLÜSSIGKEIT**
APPARATUS FOR SEPARATING COMPONENTS OF A SAMPLE LIQUID
DISPOSITIF DE SÉPARATION D'ÉLÉMENTS CONSTITUTIFS D'UN ÉCHANTILLON LIQUIDE

(30) Priorität: 27.07.2010 EP 10007768
(43) Veröffentlichungstag der Anmeldung: 05.06.2013
(73) Patentinhaber: Boehringer Ingelheim Microparts GmbH, 44227 Dortmund (DE)
(72) Erfinder: RODENFELS, Tobias, 55216 Ingelheim am Rhein (DE); BLANKENSTEIN, Gert, 55216 Ingelheim am Rhein (DE)
(74) Vertreter: Simon, Elke Anna Maria
(86) Internationale Anmeldenummer: PCT/EP2011/061307
(87) Internationale Veröffentlichungsnummer: WO 2012/019829

(56) Entgegenhaltungen:
- EP-A1- 1 500 937
- WO-A1-2006/071307
- WO-A2-2007/090620
- US-A- 5 135 719

## Beschreibung

Die vorliegende Erfindung betrifft eine Vorrichtung zur Behandlung und vorzugsweise Untersuchung von Probenflüssigkeit, insbesondere Blut, gemäß dem Oberbegriff des Anspruchs 1 sowie ein derartiges Verfahren.

Die vorliegende Erfindung befaßt sich insbesondere mit mikrofluidischen Systemen bzw. Vorrichtungen. Die nachfolgenden Ausführungen beziehen sich daher insbesondere auf Vorrichtungen, bei denen Kapillarkräfte wirken und insbesondere für die Funktion entscheidend sind.

Es sind Vorrichtungen bekannt, bei denen Blut als Probenflüssigkeit mittels einer flächigen Trenneinrichtung gefiltert wird. Das Filtrat bzw. das Permeat wird in einer sich flachseitig an die Trenneinrichtung anschließenden Kammer aufgenommen und seitlich über einen sich anschließenden Kanal abgeführt. Üblicherweise weist der Kanal einen gegenüber der Kammer wesentlich kleineren Querschnitt auf. Es ist auch bekannt, die Kammer unter der Trenneinrichtung mit fluidischen Strukturen, wie Säulen o.dgl., zu versehen, um eine möglichst gleichmäßige Verteilung und dementsprechend gute Abführung oder Ableitung über den Kanal zu erreichen. Derartige fluidische Strukturen sind jedoch im Hinblick auf ein ungleich größeres Totvolumen nachteilig.

Ähnliche Vorrichtungen zur Bluttrennung sind beispielsweise aus der WO 2005/119211 A1 und der WO 2009/106331 A2 bekannt. Gemäß der WO 2009/106331 A2 ist es auch möglich, dass die flächige, dünne Trenneinrichtung quer zu ihrer Flächenerstreckung etwas verformt sein kann, insbesondere in die sich an die Trenneinrichtung abströmseitig anschließende Kammer.

Die US5135719 A offenbart eine Methode zur Trennung von Plasma und roten Blutzellen, wobei ein Niederdruckfilter (konkret ein Mikrofaser-Glasfilter) in einem Strömungsweg zwischen einem Einlass und einem Reaktionsbereich angeordnet ist. Unter dem Filter sammelt sich das Plasma in einem Sammelbereich und strömt allein durch Kapillarkräfte getrieben durch eine Kapillare zum Reaktionsbereich. An den Reaktionsbereich ist eine Entlüftung angeschlossen.

Die EP 1500937 A1 offenbart ein Instrument zur Analyse von fluidischen Proben, wobei ein Trennblatt feste Bestandteile aus dem Fluid separiert und sich die gefilterte Flüssigkeit von einem darunter liegenden Reservoir in radial davon abgehende Kanäle verteilt. Jeder dieser Kanäle weist einen Abzweig mit Verbindung zu einer Entlüftung und einen aufgeweiteten Reaktionsbereich auf, in dem sich ein festes, in der Flüssigkeit lösliches Reagens befindet.

Versuche haben gezeigt, dass selbst wenn sich der Kanal bis in die Mitte der Kammer bzw. unter die Trenneinrichtung erstreckt, bei möglichst geringer Kammerhöhe, also bei möglichst geringem Abstand zur Trenneinrichtung und dementsprechend geringem Totvolumen keine sehr gleichmäßige Ableitung aus der Kammer unter der Trenneinrichtung erfolgt. Vielmehr setzen sich im Wesentlichen nur im Bereich des Kanals die Poren der Trenneinrichtung mit Blutzellen oder sonstigen herausgefilterten Bestandteilen zu. Dementsprechend wird ein optimaler Durchsatz, insbesondere bei Kapillarkraft getriebenen Vorgängen nicht erreicht.

Der vorliegenden Patentanmeldung liegt die Aufgabe zugrunde, eine Vorrichtung und ein Verfahren zur Behandlung und vorzugsweise Untersuchung von Probenflüssigkeit, insbesondere Blut, anzugeben, wobei eine Optimierung des fluidischen Durchsatzes auf einfache Weise und/oder unter Vermeidung eines übermäßig erhöhten Totvolumens ermöglicht wird.

Die obige Aufgabe wird durch eine Vorrichtung gemäß Anspruch 1 gelöst. Vorteilhafte Weiterbildungen sind Gegenstand der Unteransprüche.

Eine grundlegende Idee der vorliegenden Erfindung liegt darin, die Probenflüssigkeit aus der sich an der Trenneinrichtung abströmseitig - insbesondere unmittelbar und/oder flachseitig - anschließenden Kammer nicht nur über einen, sondern mindestens über zwei Kanäle und dementsprechend nicht nur über einen, sondern über mindestens zwei seitliche Abflussbereiche abzuleiten. So kann auf einfache Weise und/oder bei minimaler Erhöhung des Totvolumens ein wesentlich höherer Durchsatz bzw. eine wesentlich größere Menge an Probenflüssigkeit abgeleitet werden. Dies lässt sich insbesondere dadurch erklären, dass eine bessere Ableitung aus verschiedenen Bereichen der im Wesentlichen flachen bzw. flächigen Kammer und damit auch aus verschiedenen Bereichen der flächigen Trenneinrichtung erfolgt. Dementsprechend wird die Durchlässigkeit der Trenneinrichtung für die Probenflüssigkeit in einem größeren Bereich besser ausgenutzt, als dies ansonsten bei der Ableitung über nur bei einem Kanal mit kleinem Querschnitt der Fall ist.

Die von den beiden Kanälen abgeleitete Probenflüssigkeit, also die durch die Trenneinrichtung gefilterte Probenflüssigkeit, wie Blutplasma oder Blutserum, kann dann beispielsweise einem gemeinsamen Untersuchungsbereich oder alternativ zwei separaten Untersuchungsbereichen zugeführt werden. Im erstgenannten Fall erfolgt vorzugsweise eine Zusammenführung der Kanäle in einer Verbindungskammer oder Verbindungsleitung, die besonders bevorzugt entlüftet wird, um unerwünschte Gas- bzw. Lufteinflüsse, insbesondere bei sich unterschiedlich schnell füllenden Kanälen, zu vermeiden.

Weitere Vorteile, Merkmale, Eigenschaften und Aspekte der vorliegenden Erfindung ergeben sich aus den Ansprüchen und der folgenden Beschreibung bevorzugter Ausführungsformen anhand der Zeichnung. Es zeigt:
- Fig. 1: einen schematischen Schnitt einer vorschlagsgemäßen Vorrichtung;
- Fig. 2: eine schematische Draufsicht eines Trägers der vorschlagsgemäßen Vorrichtung gemäß einer ersten Ausführungsform; und
- Fig. 3: eine schematische Draufsicht eines Trägers der vorschlagsgemäßen Vorrichtung gemäß einer zweiten Ausführungsform.

In den Figuren werden für gleiche oder ähnliche Teile dieselben Bezugszeichen verwendet, wobei entsprechende oder vergleichbare Eigenschaften und Vorteile erreicht werden, auch wenn eine wiederholte Beschreibung weggelassen ist.

Fig. 1 zeigt in einem schematischen Schnitt eine vorschlagsgemäße Vorrichtung 1 zur Behandlung und vorzugsweise Untersuchung von Probenflüssigkeit 2, insbesondere von Blut oder einer sonstigen menschlichen oder tierischen Körperflüssigkeit.

Die Vorrichtung 1 weist eine flächige Trenneinrichtung 3 zur Behandlung der Probenflüssigkeit 2, insbesondere zur Abtrennung von Bestandteilen, wie Partikeln oder Zellen, aus der Probenflüssigkeit 2, auf. Insbesondere dient die Trenneinrichtung 3 der Filterung. Sie weist vorzugsweise ein Filterelement, eine Membran o.dgl. auf. Die Trenneinrichtung 3 kann ein- oder mehrschichtig aufgebaut sein. Sie ist vorzugsweise flach oder flächig ausgebildet.

Besonders bevorzugt ist die Trenneinrichtung 3 durch eine Membran, wie in der WO 2009/106331 A2 beschrieben, gebildet oder damit versehen.

Die Vorrichtung 1 weist eine Kammer 4 zur Aufnahme von durch die Trenneinrichtung 3 geströmter Probenflüssigkeit 2 auf. Insbesondere nimmt die Kammer 4 also durch die Trenneinrichtung 3 behandelte bzw. gefilterte Probenflüssigkeit 2, wie Blutplasma oder Blutserum, auf.

Die Kammer 4 schließt sich vorzugsweise flachseitig und unmittelbar an die Trenneinrichtung 3 abströmseitig an. Insbesondere ist die Kammer 4 unter der Trenneinrichtung 3 angeordnet. Beim Darstellungsbeispiel ist die Trenneinrichtung 3 flächig größer als die Kammer 4 ausgebildet. Insbesondere ragt die Trenneinrichtung 3 seitlich über die Kammer 4 hinaus, beim Darstellungsbeispiel besonders bevorzugt allseitig.

Besonders bevorzugt ist die Probenflüssigkeit 2 in der Kammer 4 seitenwandfrei geführt. Dies wird beim Darstellungsbeispiel insbesondere dadurch erreicht, dass sich an einen Boden 5 der Kammer 4 seitlich ein Kapillarstopp anschließt, der besonders bevorzugt durch einen umlaufenden bzw. sich seitlich anschließenden Graben 6 gebildet ist. Jedoch sind auch andere konstruktive Lösungen möglich.

Beim Darstellungsbeispiel ist die Kammer 4 insbesondere zwischen dem Boden 5 der Kammer 4 einerseits und dem gegenüberliegenden Bereich der Trenneinrichtung 3 gebildet. Aufgrund des geringen Abstands dieser beiden gegenüberliegenden Flächen wird die Probenflüssigkeit 2 in der Kammer 4 durch Kapillarkräfte vorzugsweise seitenwandfrei gehalten. Die Kapillarkräfte bzw. der Kapillarstopp verhindern, dass die Probenflüssigkeit 2 in den sich beim Darstellungsbeispiel seitlich anschließenden Graben 6 strömt. Insbesondere bildet der Graben 6 durch seine abrupte Querschnittsvergrößerung - also seine größere Tiefe gegenüber der Kammerhöhe (Abstand des Bodens 5 von der Trenneinrichtung 3) - den Kapillarstopp.

Die Vorrichtung 1 weist beim Darstellungsbeispiel vorzugsweise einen Träger 7, eine zugeordnete Abdeckung 8 und/oder ein Aufnahmeelement 9 auf.

Der Träger 7 ist vorzugsweise plattenartig und/oder starr ausgebildet.

Der Träger 7 ist vorzugsweise aus Kunststoff und/oder durch Spritzgießen hergestellt. Der Träger 7 weist vorzugsweise mikrofluidische Strukturen für die Probenflüssigkeit 2 und/oder Entlüftungsstrukturen o.dgl. auf, worauf später noch näher eingegangen wird. Diese Strukturen sind vorzugsweise - zumindest teilweise - durch die Abdeckung 8 abgedeckt.

Die Abdeckung 8 ist vorzugsweise aus Kunststoff hergestellt und/oder als Folie ausgeführt. Die Abdeckung 8 ist vorzugsweise auf den Träger 7 auflaminiert oder aufgeklebt oder in sonstiger Weise damit verbunden.

Die Abdeckung 8 erstreckt sich vorzugsweise zumindest im Wesentlichen vollflächig oder durchgängig über den Träger 7.

Das Aufnahmeelement 9 dient vorzugsweise einer Halterung der Trenneinrichtung 3 und/oder einer Aufnahme der Probenflüssigkeit 2, wie eines Bluttropfens, wie in Fig. 1 angedeutet. Das Aufnahmeelement 9 weist hierzu beispielsweise einen Aufnahmebereich 10, wie eine Durchbrechung, Öffnung o.dgl., auf.

Die Trenneinrichtung 3 kann beispielsweise in einer Ringschulter o.dgl. am Aufnahmeelement 9 gehalten sein.

Die Trenneinrichtung 3 ist beispielsweise durch Kleben, Klemmen und/oder Schweißen oder auf jede sonstige geeignete Art und Weise mit dem Aufnahmeelement 9 und/oder dem Träger 7 oder der Abdeckung 8 verbunden bzw. davon gehalten.

Beim Darstellungsbeispiel ist das Aufnahmeelement 9 auf der Abdeckung 8 angeordnet bzw. mit dieser verbunden. Jedoch kann das Aufnahmeelement 9 auch mit dem Träger 7 direkt verbunden und/oder von diesem gebildet sein.

Um eine seitliche Entlüftung der Kammer 4 zu erreichen, ist der Graben 6 über einen Entlüftungskanal 11 an die Umgebung angeschlossen. Der Entlüftungskanal 11 ist im Träger 7 gebildet.

Bei der vorliegenden Beschreibung wird die durch die Trenneinrichtung 3 geströmte bzw. gefilterte Probenflüssigkeit 2 auch als Probenflüssigkeit 2 bezeichnet. In Fig. 1 ist lediglich schematisch angedeutet, dass die Probenflüssigkeit 2 stromauf der Trenneinrichtung 3 beispielsweise schematisch angedeutete größere Bestandteile enthalten kann, die nach dem Durchströmen der Trenneinrichtung 3 - also in der Kammer 4 - nicht mehr in der Probenflüssigkeit 2 enthalten sind. Es handelt sich insbesondere in der Kammer 4 bzw. weiter abströmseitig dann um die behandelte bzw. gefilterte Probenflüssigkeit 2 bzw. deren Permeat. Die weitere Beschreibung ist insbesondere in diesem Sinne zu verstehen.
Fig. 2 zeigt in einer schematischen Draufsicht eine bevorzugte fluidische Struktur zur Ableitung der Probenflüssigkeit 2 aus der Kammer 4 der vorschlagsgemäßen Vorrichtung 1 gemäß einer ersten Ausführungsform. Insbesondere zeigt die Fig. 2 in einer schematischen Draufsicht den Träger 7 ohne Abdeckung 8, Aufnahmeelement 9, Trenneinrichtung 3, Probenflüssigkeit 2.

Die Vorrichtung 1 weist einen ersten Kanal 12 auf, der sich in einem ersten Abflussbereich 13 seitlich an die Kammer 4 anschließt. Die Vorrichtung 1 weist weiter mindestens einen zweiten Kanal 14 auf, der sich in einem zweiten Abflussbereich 15 seitlich an die Kammer 4 anschließt.

Die Vorrichtung 1 weist also mehrere Kanäle 12, 14 und Abflussbereiche 13, 15 zur Ableitung von Probenflüssigkeit 2 aus der Kammer 4 auf.

Die Kanäle 12, 14 weisen einen gegenüber der Kammer 4 einen wesentlichen kleineren Querschnitt auf. Die Kanäle 12, 14 weisen vorzugsweise jeweils einen minimalen oder mittleren Querschnitt bzw. einen Querschnitt im Bereich des jeweiligen Abflussbereichs 13/15 auf, der weniger als 20 %, vorzugsweise weniger als 15 %, insbesondere weniger als 10 %, besonders bevorzugt weniger als 5 % des maximalen Querschnitts der Kammer 4 beträgt. Maximaler Querschnitt der Kammer 4 ist hier insbesondere als Produkt aus Kammerhöhe mit dem mittleren oder maximalen Durchmesser des Bodens 5 zu verstehen.

Die Kanäle 12, 14 bzw. Abflussbereiche 13, 15 sind vorzugsweise an der Kammer 4 randseitig versetzt bzw. auf entgegengesetzten Seiten angeordnet oder angeschlossen. Dementsprechend erfolgt die Ableitung von Probenflüssigkeit 2 aus der Kammer 4 aus unterschiedlichen Bereichen bzw. an unterschiedlichen Stellen, wodurch der Durchsatz der Vorrichtung 1 bzw. die Trenn- oder Filterleistung der Vorrichtung 1 bzw. der Trenneinrichtung 3 auf überraschend einfache Weise wesentlich erhöht werden kann, wie bereits eingangs erläutert.

Selbstverständlich können auch mehr als zwei Kanäle und Abflussbereiche zur Ableitung von Probenflüssigkeit 2 aus der Kammer 4 an die Kammer 4 seitlich angeschlossen sein. So kann der Durchsatz bzw. die Ableitung von Probenflüssigkeit 2 weiter erhöht werden. Beispielsweise ist eine kreuzartige Anordnung von vier Kanälen und Abflussbereichen an der Kammer 4 möglich.

Fig. 2 ist zu entnehmen, dass der seitliche Graben 6 durch die Abflussbereiche 13, 15 in zwei Grabenabschnitte unterteilt wird, die die Kammer 4 bzw. deren Boden 5 insbesondere ringsegmentartig umgeben. Die Abflussbereiche 13, 15 bilden stegartige oder brückenartige Verbindungen über den Graben 6 zur Kammer 4 bzw. deren Boden 5 hin. Die Kanäle 12, 14 sind vorzugsweise durch rillenartige oder nutartige Vertiefungen, insbesondere im Träger 7, gebildet.

Die Kanäle 12, 14 erstrecken sich über die Abflussbereiche 13, 15, besonders bevorzugt bis in die Kammer 4 oder den Boden 5 hinein und/oder unter der Trenneinrichtung 3. Insbesondere enden die Kanäle 12, 14 zur Trenneinrichtung 3 hin offen in ihrem jeweiligen Endbereich. Die die Kanäle 12, 14 ansonsten abdeckende Abdeckung 8 kann sich bedarfsweise ebenfalls, insbesondere zungenartig, in oder über die Abflussbereiche 13, 15 und/oder in die Kammer 4 bzw. über den Boden 5 erstrecken, insbesondere also zungenartige Ausstülpungen 16 bilden, wie in Fig. 2 strichpunktiert angedeutet.

Die Kanäle 12, 14 erstrecken sich zumindest im Wesentlichen bis in die Mitte der Kammer 4 bzw. im Boden 5 miteinander verbunden sein, wie in Fig. 2 gestrichelt angedeutet.
Beim Darstellungsbeispiel weist die Vorrichtung 1 einen vorzugsweise kammerartigen Untersuchungsbereich 17 zur Untersuchung von aus der Kammer 4 abgeleiteter Probenflüssigkeit 2 auf. Zur Zuführung von Probenflüssigkeit 2 von der Kammer 4 in den Untersuchungsbereich 17 sind beim Darstellungsbeispiel sowohl der erste Kanal 12 als auch der zweite Kanal 14 fluidisch an den Untersuchungsbereich 17 angeschlossen. Dies kann wahlweise direkt erfolgen oder optional über eine Verbindungsleitung 18 und/oder eine Verbindungskammer 19, wie in Fig. 2 angedeutet. Die Verbindungsleitung 18 und die Verbindungskammer 19 sind insbesondere also optional und können bedarfsweise auch weggelassen werden.

Beim Darstellungsbeispiel vereinigen sich die beiden Kanäle 12 und 14 zunächst und die aus der Kammer 4 abgeleitete Probenflüssigkeit 2 wird dann über die gemeinsame Verbindungsleitung 18 an den Untersuchungsbereich 17 weitergeleitet. An der Vereinigung der beiden Kanäle 12 und 14 bzw. beim Übergang zur Verbindungsleitung 18 ist vorzugsweise die optionale Verbindungskammer 19 gebildet. Wie gesagt, diese ist aber auch nur optional und kann bedarfsweise entfallen.

Vorzugsweise ist eine Entlüftung für den Untersuchungsbereich 17 und/oder für die Verbindungsleitung 18 und/oder Verbindungskammer 19 vorgesehen. Die Entlüftung von Verbindungsleitung 18 bzw. Verbindungskammer 19 erfolgt beim Darstellungsbeispiel vorzugsweise durch einen Entlüftungskanal 20, der beispielsweise direkt oder indirekt mit der Umgebung verbunden und/oder in Gasaustausch stehen kann und/oder mit dem Untersuchungsbereich 17 und/oder Graben 6 zur Entlüftung bzw. in Verbindung stehen kann.

Die vorgesehene Entlüftung ist vorzugsweise derart gestaltet, dass auch bei unterschiedlich schnellem Füllen der Kanäle 12, 14 mit aus der Kammer 4 abgeleiteter Probenflüssigkeit 2 möglichst kein unerwünschter Gas- oder Lufteinschluss in dem Untersuchungsbereich 17 bzw. in der dem Untersuchungsbereich 17 zugeführten Probenflüssigkeit 2 erfolgt.

Die Entlüftung ist vorzugsweise ebenfalls durch rillenartige oder nutartige Vertiefungen und/oder Durchbrechungen o.dgl. im Träger 7 und/oder bedarfsweise in der Abdeckung 8 gebildet.

Die Verbindungskammer 19 dient vorzugsweise primär nur der Entlüftung und weist daher ein vorzugsweise nur minimales Volumen auf.

Nachfolgend wird anhand von Fig. 3 eine zweite Ausführungsform der vorschlagsgemäßen Vorrichtung 1 bzw. mikrofluidischen Struktur erläutert. Hierbei werden nur wesentliche Unterschiede gegenüber der ersten Ausführungsform erläutert. Die bisherigen Ausführungen und Erläuterungen gelten daher insbesondere ergänzend oder entsprechend.

Fig. 3 stellt eine zu Fig. 2 korrespondierende Draufsicht dar. Manche Aspekte, wie die optionale Entlüftung und die möglichen Ausstülpungen 16 der Abdeckung 8 in die Abflussbereiche 13, 15 bzw. Kammer 4, wurden weggelassen, können aber entsprechend realisiert werden.

Bei der zweiten Ausführungsform sind die beiden Kanäle 12, 14 an separate Untersuchungsbereiche 17 und 21 angeschlossen. Die Vorrichtung 1 weist also zusätzlich zu dem (ersten) Untersuchungsbereich 17 einen weiteren bzw. zusätzlichen Untersuchungsbereich 21 auf, der von dem zweiten Kanal 14 mit Probenflüssigkeit 2 versorgt wird.

Die beiden Ausführungsformen bzw. einzelne Aspekte davon können auch beliebig miteinander kombiniert werden. Beispielsweise kann die Verbindungsleitung 18 oder Verbindungskammer 19 auch zusätzlich zu dem Untersuchungsbereich 17 an einen weiteren separaten Untersuchungsbereich 21 angeschlossen sein, um die aus der Kammer 4 abgeführte Probenflüssigkeit 2 nach der Vereinigung der Kanäle 12, 14 also wieder aufzutrennen bzw. aufzuteilen.

Alternativ oder zusätzlich ist es auch möglich, dass beispielsweise vier Kanäle die Probenflüssigkeit 2 aus der Kammer 4 ableiten und in Paaren sich vereinigen, um dann die Probenflüssigkeit 2 der separaten Untersuchungsbereiche 17 und 21 zuzuführen.

Generell ist zu der vorliegenden Erfindung und zu beiden Ausführungsformen folgendes anzumerken:
Bei der Vorrichtung 1 handelt es sich insbesondere um eine mikrofluidische Vorrichtung.

Die Volumina der Vorrichtung 1 bzw. einzelner oder aller mikrofluidischer Strukturen, wie der Kammer 4, der Kanäle 12,14, der Verbindungsleitung 18, der Verbindungskammer 19 und/oder der Untersuchungsbereiche 17, 21, betragen vorzugsweise weniger als 1 ml, insbesondere weniger als 500 µml, besonders bevorzugt im Wesentlichen 100 µml oder weniger.

Das Volumen der Kanäle 12, 14 beträgt jeweils vorzugsweise weniger als 20 %, insbesondere weniger als 10 %, des Volumens der Kammer 4.

Die bevorzugte Ableitung der Probenflüssigkeit 2 aus der Kammer 4 über demgegenüber im Querschnitt kleine, jedoch mehrere Kanäle 12, 14 hat den Vorteil, dass auch bei minimalem Volumen der Kammer 4, insbesondere minimaler Kammerhöhe bzw. allenfalls geringer oder gar keiner Mikrostrukturierung der Kammer 4 bzw. des Kammerbodens 5 zur Minimierung des Totvolumens, ein guter Durchsatz bzw. eine hohe Trennleistung erreichbar ist. Alternativ oder zusätzlich kann selbst bei Ausfall oder Verstopfung eines Kanals 12 oder 14 eine Behandlung und insbesondere Untersuchung der Probenflüssigkeit 2 erfolgen, wenn die beiden Kanäle 12, 14 fluidisch an einen gemeinsamen Untersuchungsbereich angeschlossen sind. Bei Ableitung in separate Untersuchungsbereiche 17 und 21 kann durch den Einsatz mehrerer Kanäle 12, 14 ebenfalls ein schnelleres Füllen der Untersuchungsbereiche 17 und 21 gegenüber dem Stand der Technik erreicht werden.

Die Kanäle 12 und 14 erstrecken sich vorzugsweise zumindest im Wesentlichen in der Haupterstreckungsebene der Kammer 4 bzw. des Trägers 7 und/oder in einer dazu parallelen Ebene.

Die Vorrichtung 1 kann insbesondere zur Untersuchung der Probenflüssigkeit 2 bzw. zur Bestimmung eines Analyts in der Probenflüssigkeit 2 o.dgl. verwendet werden. Beispielsweise kann die Vorrichtung 1 zur Realisierung einer Imuno-Assay-Reaktion o.dgl. dienen. Beispielsweise kann die Vorrichtung 1 der Bestimmung oder Analyse von bestimmten Analyten oder sonstigen Werten der Probenflüssigkeit 2 dienen.

### Bezugszeichenliste:

- 1: Vorrichtung
- 2: Probenflüssigkeit
- 3: Trenneinrichtung
- 4: Kammer
- 5: Boden
- 6: Graben
- 7: Träger
- 8: Abdeckung
- 9: Aufnahmeelement
- 10: Aufnahmebereich
- 11: Entlüftungskanal
- 12: erster Kanal
- 13: erster Abflussbereich
- 14: zweiter Kanal
- 15: zweiter Abflussbereich
- 16: Ausstülpung
- 17: Untersuchungsbereich
- 18: Verbindungsleitung
- 19: Verbindungskammer
- 20: Entlüftungskanal
- 21: zusätzlicher Untersuchungsbereich

## Patentansprüche

1. Vorrichtung (1) zur Behandlung und vorzugsweise zur Untersuchung von Probenflüssigkeit (2), insbesondere Blut, mit einem Träger (7)
mit einer flächigen Trenneinrichtung (3),
mit einer nachgeordneten, sich flachseitig an die Trenneinrichtung (3) anschließenden Kammer (4) zur Aufnahme von durch die Trenneinrichtung (3) geströmter Probenflüssigkeit (2), wobei die Kammer (4) unter der Trenneinrichtung (3) angeordnet ist und die Trenneinrichtung (3) flächig größer als die Kammer (4) ausgebildet ist,
mit einem ersten Kanal (12) und einem zweiten Kanal (14), die sich in einem ersten Abflussbereich (13) und in einem zweiten Abflussbereich (15) seitlich an die Kammer (4) anschließen und einen gegenüber der Kammer (4) kleineren Querschnitt aufweisen, und
mit einem Untersuchungsbereich (17), an den der erste Kanal (12) und/oder der zweite Kanal (14) fluidisch angeschlossen ist, um Probenflüssigkeit (2) von der Kammer (4) in den Untersuchungsbereich (17) zu leiten,
**dadurch gekennzeichnet,**
**dass** sich an einem Boden (5) der Kammer (4) seitlich ein Kapillarstop in Form eines segmentartig umlaufenden Grabens (6) anschließt, wobei der Graben über einen Entlüftungskanal (11) im Träger (7) an die Umgebung angeschlossen ist, und
die Abflussbereiche (13, 15) stegartige oder brückenartige Verbindungen über den Graben (6) zur Kammer (4) bilden und die Kanäle (12, 14) sich über die Abflussbereiche (13, 15) bis in die Mitte der Kammer (4) erstrecken.

2. Vorrichtung nach Anspruch 1, **dadurch gekennzeichnet, dass** der zweite Kanal (14) an den Untersuchungsbereich (17) gemeinsam mit dem Kanal (12) fluidisch angeschlossen ist, um Probenflüssigkeit (2) von der Kammer (4) in den Untersuchungsbereich (17) zu leiten.

3. Vorrichtung nach Anspruch 1 oder 2, **dadurch gekennzeichnet, dass** die Vorrichtung eine Verbindungsleitung (18) und/oder eine Verbindungskammer (19) aufweist, an die die beiden Kanäle (12, 14) fluidisch angeschlossen sind.

4. Vorrichtung nach Anspruch 3, **dadurch gekennzeichnet, dass** die Vorrichtung eine Entlüftung für die Verbindungsleitung (18) oder -kammer (19) aufweist.

5. Vorrichtung nach Anspruch 3 oder 4, **dadurch gekennzeichnet, dass** die die Verbindungsleitung (18) oder -kammer (19) an den Untersuchungsbereich (17) zur Zuleitung von Probenflüssigkeit (2) angeschlossen ist.

6. Vorrichtung nach Anspruch 1, **dadurch gekennzeichnet, dass** der zweite Kanal (12) an einen separaten, zusätzlichen Untersuchungsbereich (21) fluidisch angeschlossen ist, um Probenflüssigkeit (2) von der Kammer (4) in den zusätzlichen Untersuchungsbereich (21) zu leiten.

7. Vorrichtung nach einem der voranstehenden Ansprüche, **dadurch gekennzeichnet, dass** die beiden Abflussbereiche (13, 15) an der Kammer (4) randseitig versetzt angeordnet oder angeschlossen sind.

8. Vorrichtung nach einem der voranstehenden Ansprüche, **dadurch gekennzeichnet, dass** die beiden Abflussbereiche (13, 15) an der Kammer (4) auf entgegen gesetzten Seiten angeordnet oder angeschlossen sind.

9. Vorrichtung nach einem der voranstehenden Ansprüche, **dadurch gekennzeichnet, dass** sich die beiden Kanäle (12, 14) bis unter der Trenneinrichtung (3) erstrecken.

10. Vorrichtung nach einem der voranstehenden Ansprüche, **dadurch gekennzeichnet, dass** die beiden Kanäle (12, 14) durch insbesondere nut- oder rillenartige Vertiefungen in einem Boden (5) der Kammer (4) und/oder in den Abflussbereichen (13, 15) gebildet sind.

11. Vorrichtung nach Anspruch 10, **dadurch gekennzeichnet, dass** sich eine Abdeckung (8), insbesondere zungenartig, über die Abflussbereiche (13, 15) und/oder unter der Trenneinrichtung (3) erstreckt und dort die Kanäle (12, 14) abdeckt.

12. Vorrichtung nach einem der voranstehenden Ansprüche, **dadurch gekennzeichnet, dass** die beiden Kanäle (12, 14) durch insbesondere nut- oder rillenartige Vertiefungen in einem durch einer Abdeckung (8) abgedeckten Träger (7) der Vorrichtung (1) zumindest teilweise gebildet sind.

13. Vorrichtung nach einem der voranstehenden Ansprüche, **dadurch gekennzeichnet, dass** die beiden Kanäle (12, 14) unter der Trenneinrichtung (3) miteinander verbunden sind.

## Claims

1. Device (1) for treatment and preferably for examination of liquid samples (2), in particular blood, with a carrier (7)
with a planar separating device (3),
with a downstream chamber (4) connected to a planar side of the separating device (3) for receiving the liquid samples (2) flowing through the separating device (3), with the chamber (4) arranged under the separating device (3) and the separating device (3) formed with a larger surface area than the chamber (4),
with a first channel (12) and a second channel (14) connected to a side of the chamber (4) in a first drainage area (13) and a second drainage area (15) and which feature a smaller cross-section compared with the chamber (4), and
with an examination area (17) to which the initial channel (12) and/or the second channel (14) is fluidly connected in order to direct liquid samples (2) from the chamber (4) to the examination area (17),
**characterised in that**
a capillary stop in the form of a segment-like surrounding trench (6) is connected laterally to a floor (5) of the chamber (4), with the trench connected to the surrounding area via a venting channel (11) in the carrier (7), and
the drainage areas (13, 15) form plank-like or bridge-like connections over the trench (6) to the chamber (4) and the channels (12, 14) extend over the drainage areas (13, 15) to the centre of the chamber (4).

2. Device of claim 1 **characterised in that** the second channel (14) is fluidly connected to the examination area (17) together with the channel (12) in order to direct liquid samples (2) from the chamber (4) to the examination area (17).

3. Device of claim 1 or 2 **characterised in that** the mechanism features a connection pipe (18) and/or a connection chamber (19) to which both channels (12, 14) are fluidly connected.

4. Device of claim 3 **characterised in that** the mechanism features ventilation for the connection pipe (18) or connection chamber (19).

5. Device of claim 3 or 4 **characterised in that** the connection pipe (18) or connection chamber (19) is connected to the examination area (17) for the supply of liquid samples (2).

6. Device of claim 1 **characterised in that** the second channel (12) is fluidly connected to a separate additional examination area (21) in order to direct liquid samples (2) from the chamber (4) to the additional examination area (21).

7. Device of one of the preceding claims **characterised in that** both drainage areas (13, 15) are arranged or connected to the chamber (4) offset at the edge.

8. Device of one of the preceding claims **characterised in that** both drainage areas (13, 15) are arranged or connected to the chamber (4) on opposite sides.

9. Device of one of the preceding claims **characterised in that** both channels (12, 14) extend under the separating device (3).

10. Device of one of the preceding claims **characterised in that** both channels (12, 14) are formed with recesses, especially notch-like or groove-like ones, in a floor (5) of the chamber (4) and/or in the drainage areas (13, 15).

11. Device of claim 10 **characterised in that** a cover (8), especially a tongue-like one, is used to cover the drainage areas (13, 15) and/or extends under the separating device (3) and covers the channels (12, 14) there.

12. Device of one of the preceding claims **characterised in that** both channels (12, 14) are at least partly formed with recesses, especially notch-like or groove-like ones, in a carrier (7) for the device (1) covered by a cover (8).

13. Device of one of the preceding claims **characterised in that** both channels (12, 14) are connected to each other under the separating device (3).

## Revendications

1. Dispositif (1) de traitement et de préférence d'analyse d'échantillon liquide (2), en particulier de sang, avec un support (7),
avec un dispositif de séparation plat (3),
avec une chambre (4) en aval, se raccordant côté plat au dispositif de séparation (3), pour la réception d'un échantillon liquide (2) qui a traversé le dispositif de séparation (3), dans lequel la chambre (4) est agencée sous le dispositif de séparation (3) et le dispositif de séparation (3) est réalisé plat plus grand que la chambre (4),
avec un premier canal (12) et un deuxième canal (14), qui se raccordent dans une première zone d'évacuation (13) et dans une deuxième zone d'évacuation (15) latéralement à la chambre (4) et présentent une section transversale plus petite que la chambre (4), et
avec une zone d'analyse (17), à laquelle le premier canal (12) et/ou le deuxième canal (14) est raccordé fluidiquement pour conduire un échantillon liquide (2) de la chambre (4) à la zone d'analyse (17),
**caractérisé en ce**
**qu'**un arrêt capillaire sous la forme d'un fossé (6) périphérique de type segment se raccorde latéralement à un fond (5) de la chambre (4), dans lequel le fossé est raccordé à l'environnement par le biais d'un canal de purge (11) dans le support (7), et
les zones d'évacuation (13, 15) forment des liaisons de type passerelle ou de type pont au-dessus du fossé (6) vers la chambre (4) et les canaux (12, 14) s'étendent au-dessus des zones d'évacuation (13, 15) jusqu'au milieu de la chambre (4).

2. Dispositif selon la revendication 1, **caractérisé en ce que** le deuxième canal (14) est raccordé fluidiquement à la zone d'analyse (17) conjointement avec le canal (12) pour conduire un échantillon liquide (2) de la chambre (4) à la zone d'analyse (17).

3. Dispositif selon la revendication 1 ou 2, **caractérisé en ce que** le dispositif présente une conduite de raccordement (18) et/ou une chambre de raccordement (19), à laquelle les deux canaux (12, 14) sont raccordés fluidiquement.

4. Dispositif selon la revendication 3, **caractérisé en ce que** le dispositif présente une purge pour la conduite de raccordement (18) ou chambre de raccordement (19).

5. Dispositif selon la revendication 3 ou 4, **caractérisé en ce que** la conduite de raccordement (18) ou chambre de raccordement (19) est raccordée à la zone d'analyse (17) pour l'amenée d'échantillon liquide (2).

6. Dispositif selon la revendication 1, **caractérisé en ce que** le deuxième canal (12) est raccordé fluidiquement à une zone d'analyse séparée supplémentaire (21) pour conduire un échantillon liquide (2) de la chambre (4) à la zone d'analyse supplémentaire (21).

7. Dispositif selon l'une quelconque des revendications précédentes, **caractérisé en ce que** les deux zones d'évacuation (13, 15) sont agencées ou raccordées de manière décalée côté bord au niveau de la chambre (4).

8. Dispositif selon l'une quelconque des revendications précédentes, **caractérisé en ce que** les deux zones d'évacuation (13, 15) sont agencées ou raccordées sur des côtés opposés au niveau de la chambre (4).

9. Dispositif selon l'une quelconque des revendications précédentes, **caractérisé en ce que** les deux canaux (12, 14) s'étendent jusque sous le dispositif de séparation (3).

10. Dispositif selon l'une quelconque des revendications précédentes, **caractérisé en ce que** les deux canaux (12, 14) sont formés par des évidements en particulier en forme de rainure ou de cannelure dans un fond (5) de la chambre (4) et/ou dans les zones d'évacuation (13, 15).

11. Dispositif selon la revendication 10, **caractérisé en ce qu'**un recouvrement (8) s'étend, en particulier à la manière d'une languette, au-dessus des zones d'évacuation (13, 15) et/ou sous le dispositif de séparation (3) et y recouvre les canaux (12, 14).

12. Dispositif selon l'une quelconque des revendications précédentes, **caractérisé en ce que** les deux canaux (12, 14) sont formés au moins en partie par des évidements en particulier de type rainure ou cannelure dans un support (7) du dispositif (1), recouvert par un recouvrement (8).

13. Dispositif selon l'une quelconque des revendications précédentes, **caractérisé en ce que** les deux canaux (12, 14) sont reliés l'un à l'autre sous le dispositif de séparation (3).
